# FASCICULE DE BREVET EUROPEEN

(11) **EP 3 760 078 B1**
(45) Date de publication et mention de la délivrance du brevet: **16.08.2023**
(21) Numéro de dépôt: 20163368.2
(22) Date de dépôt: 16.03.2020
(51) Int. Cl.: A47B 96/02, A47F 5/01, A47B 55/02

(54) **DISPOSITIF DE STOCKAGE ET DE RANGEMENT INTEGRANT UN PLATELAGE**
VORRICHTUNG ZUR LAGERUNG MIT REGAL
STORAGE DEVICE INCLUDING SHELF

(30) Priorité: 03.07.2019 FR 1907361
(43) Date de publication de la demande: 06.01.2021
(73) Titulaire: Cermast Industrie, 55170 Ancerville (FR)
(72) Inventeur: FONTANILLES, Renaud, 69002 LYON (FR); BLAISE, Frédéric, 55800 REVIGNY SUR ORNAIN (FR)
(74) Mandataire: Gaillarde, Frédéric F. Ch.

(56) Documents cités:
- AT-U1- 6 326
- BE-A- 692 554
- JP-U- 3 173 396

## Description

### DOMAINE DE L'INVENTION

L'invention concerne de manière générale le domaine du stockage et du rangement de tous types de charges, notamment sur un platelage.

Elle concerne plus particulièrement un dispositif de stockage et de rangement comprenant un platelage mettant en oeuvre un treillis de fils métalliques soudés entre eux à leurs intersections.

### ETAT ANTERIEUR DE LA TECHNIQUE

Pour le stockage de charges, notamment en entrepôt, les platelages métalliques sont d'un usage largement répandu. De tels platelages se composent majoritairement d'un treillis de fils métalliques, soudés entre eux au niveau de leurs intersections. Des platelages en bois sont également utilisés.

Dans le but de renforcer ces treillis, classiquement sollicités en flexion sous le poids de la charge qu'ils reçoivent et suivant la direction longitudinale, les solutions de stockage existantes utilisent un panneau grillagé sur lequel sont soudés des renforts en tôle. Cependant, ces renforts constituent des zones de rétentions de saletés et d'eau.

De même, afin de palier un manque de rigidité et d'empêcher que les soudures ne se rompent, il a été proposé de réaliser des platelages pour lesquels le treillis est haubané (voir par exemple le document FR 2 991 971). Dans cette configuration, le hauban est soudé à des fils longitudinaux constitutifs du treillis. Au moins une entretoise est interposée entre le hauban et le treillis. Malgré cette modification, le maintien en position de l'entretoise par le hauban peut être fragilisé en raison d'une sollicitation répétée de la structure. En outre, la réalisation de la soudure des haubans est complexe à mettre en oeuvre.

Corollairement, on a décrit dans le document AT 006326 un platelage constitué de deux treillis métalliques superposés, susceptibles d'être assemblés entre eux par soudure. Si ce platelage permet d'optimiser la résistance à la flexion, la rigidité de l'ensemble demeure néanmoins insuffisante pour un certain nombre d'applications.

L'objectif de la présente invention vise à remédier aux inconvénients précités.

### EXPOSE DE L'INVENTION

L'invention propose un dispositif de stockage et de rangement selon la revendication 1 qui comprend un platelage comportant deux panneaux grillagés, c'est-à-dire du type constitué de treillis de fils métalliques, positionnés l'un sur l'autre et associés l'un à l'autre par soudure.

Selon l'invention, le plateau ou panneau supérieur, destiné à recevoir la charge, est renforcé au moyen d'un second panneau grillagé, ce dernier présentant par construction des plis orientés selon l'une des directions des fils métalliques constitutifs dudit second panneau, et formant saillie, typiquement en forme de « V » par rapport au plan défini par ledit second panneau.

Les deux panneaux sont soudés entre eux de manière à aligner l'ensemble des fils horizontaux et verticaux. Plus spécifiquement, les fils de maillage du panneau supérieur sont soudés au-dessus des fils d'appui du panneau inférieur. On optimise ainsi la rigidité aux fils d'extrémité du plateau supérieur, rigidité tout particulièrement recherchée lorsque ledit platelage est positionné sur un rack.

Les deux panneaux forment alors un platelage tout fil, c'est-à-dire exempt de tout élément de renfort additionnel.

Les plis définis par le second panneau confèrent à l'ensemble un effet « poutre », apte à optimiser la résistance mécanique du platelage, et à diminuer voire éviter tout phénomène de flèche susceptible de résulter du stockage de charge sur ledit platelage.

L'invention peut être configurée de manière à s'adapter à l'utilisation de charges encore plus lourdes. Ainsi, le diamètre des fils d'acier constitutifs des panneaux peut varier en fonction de la charge à supporter, de même que le nombre et le positionnement des plis de renfort en « V ».

En raison de ces modifications, ce platelage tout fil permet notamment:
- le passage de la lumière au travers des panneaux, facilitant l'identification des produits stockés ;
- l'écoulement de l'eau ;
- d'éviter la rétention de saletés ;
- d'améliorer l'esthétique.

Avantageusement, dans l'objectif de résister encore davantage à des charges importantes, le platelage de l'invention peut être renforcé mécaniquement par l'ajout d'éléments entre les deux panneaux grillagés. Plus précisément, ces éléments de renfort additionnels sont positionnés au niveau des plis en « V », et se composent soit d'un fil ou fer-rond, d'un fer plat ou d'une cornière orientable.

### BREVE DESCRIPTION DES FIGURES

La manière dont l'invention peut être réalisée et les avantages qui en découlent ressortiront mieux des exemples de réalisation qui suivent, donnés à titre indicatif et non limitatif, à l'appui des figures annexées.
La figure 1 représente une vue schématique en perspective d'un dispositif de stockage et de rangement comprenant des platelages, conformes à l'invention.
La figure 2 est une vue schématique en perspective de face d'un platelage tout fil constitué de deux plateaux grillagés, conforme à l'invention.
La figure 3 est une vue schématique éclatée du platelage tout fil représenté en figure 2.
Le figure 4 est une vue schématique en section de l'assemblage de deux panneaux grillagés mettant en évidence la liaison des fils.
La figure 5 est une vue schématique agrandie d'une zone de liaison des fils de la figure 4.
La figure 6 est une vue schématique en section du platelage de l'invention en position sur le dispositif de stockage de la figure 1.
La figure 7 est une vue schématique éclatée d'un platelage tout fil comprenant des renforts complémentaires du type fer-rond.
La figure 8 est une vue analogue à la figure 7, vue en section de l'assemblage.
La figure 9 est une vue schématique éclatée d'un platelage tout fil comprenant des renforts du type fer-plat.
La figure 10 représente une vue schématique éclaté d'un platelage tout fil comprenant un renfort du type cornière suivant une première orientation.
La figure 11 est une vue analogue à la figure 9, vue en section de l'assemblage.
La figure 12 représente une vue schématique éclatée d'un platelage tout fil comprenant un renfort du type cornière suivant une deuxième orientation.
La figure 13 est une vue analogue à la figure 11, vue en section de l'assemblage.

### DESCRIPTION DETAILLEE DE L'INVENTION

Fondamentalement, le platelage tout fil inclus dans l'invention est constitué de deux panneaux grillagés associés l'un à l'autre par soudage.

On a représenté sur la figure 1 un dispositif de stockage et de rangement (1) intégrant de tels platelages (5). Ces platelages (5) présentés ici dans leur configuration d'utilisation, définissent une face supérieure pour l'accueil d'une charge, notamment des produits de toute nature (non représentée).

Sur la figure 1, le platelage (5) repose sur deux lisses horizontales (4), elles-mêmes vissées et de manière générale, solidarisées sur des échelles (2). Ces échelles (2) s'étendent verticalement depuis le sol et sont maintenues entre elles à l'aide d'entretoises (3). Comme le montrent les figures 2 et 3, le platelage (5) est constitué de deux panneaux distincts superposés : un panneau supérieur (6) et un panneau inférieur (7).

Le panneau supérieur (6), servant de plateau de réception des charges et produits, est constitué de mailles. C'est-à-dire qu'il se compose de fils d'appui (8) et de fils de maillage (9) soudés entre eux à leurs intersections, comme schématisé sur les figures 3 et 5.

Les fils d'appui (8) et les fils de maillage (9) sont espacés d'une distance constante pour former un maillage rectangulaire régulier. Typiquement, ces fils présentent un diamètre compris entre 3 et 10 millimètres.

De cette manière, le panneau supérieur (6) assure une fonction d'appui pour la charge qu'il est destiné à recevoir, avec une déformation homogène de la structure et une répartition des pressions optimum.

Selon une caractéristique de l'invention, un panneau grillagé inférieur (7) supplémentaire est assemblé au panneau supérieur (6).

Le panneau inférieur (7) se compose de fils métalliques d'appui (10) et de fils de maillage (11) et forme un renfort pour le platelage (5).

En effet, comme le montre la figure 3, le panneau inférieur (7) comporte un certain de nombre de plis (12) en forme de « V », parallèles les uns par rapport aux autres, et résultant de la déformation des fils de maillage (11) selon l'une des deux dimensions.

Avantageusement, les plis (12) du panneau inférieur (7) sont agencés du côté de la face inférieure du platelage (5).

Ainsi, grâce à l'invention, le panneau inférieur (7) rigidifie le platelage (5) par effet poutre.

En outre, des fils de renfort (13) sont soudés au sommet des plis (12) selon l'axe des fil d'appui (10) du panneau inférieur (7). Ces fils de renfort (13) ont, dans cet exemple, un diamètre égal au diamètre des fils d'appui (10) et de maillage (11). De cette manière, on obtient un platelage offrant une meilleure résistance à la charge.

L'assemblage des panneaux grillagés (6) et (7) est réalisé par soudure par résistance, sans apport, avec écrasement des deux corps pour une pénétration et fusion des deux matières, haute fréquence, basse ou moyen fréquence, aussi dite soudure HF. Ce procédé permet notamment la liaison des quatre fils (8, 9, 10 et 11) (voir figure 5).

Plus particulièrement, comme le montre la figure 4, les fils de maillage (9) du panneau supérieur (6) sont soudés au-dessus des fils d'appui (10) du panneau inférieur (7). L'empilage des fils (9, 10 et 11) confère alors une meilleure rigidité aux fils d'extrémité (18) (en fait constitués par le prolongement des fils (8)), qui sont en appui sur les lisses (4) du rack ou dispositif de stockage et de rangement (1), comme on l'a schématiquement décrit sur la figure 6. Ce faisant, on augmente encore la rigidité du platelage (5).

Selon encore une caractéristique avantageuse de l'invention, les fils de renfort (13) évoqués précédemment peuvent être remplacés par des renforts complémentaires. Ces renforts viennent se loger dans les plis (12) qui ont des hauteurs adaptées.

Dans une première configuration, les renforts sont de type fer-rond (14) comme représentés sur les figures 7 et 8.

Ces fers-ronds (14) longitudinaux sont soudés au sommet des plis (12) selon l'axe des fils d'appui (10) du panneau inférieur (7).

Le diamètre de ces fers-ronds (14) est supérieur à la profondeur des plis (12) empêchant tout contact entre le panneau supérieur (6) et le panneau inférieur (7) (voir figure 8).

Dans une deuxième configuration, les renforts sont du type fer-plat (15) comme représentés sur la figure 9.

Ces fers-plats (15) longitudinaux sont orientés verticalement et soudés au sommet des plis (12) selon l'axe des fils d'appui (10) du panneau inférieur (7).

La hauteur de ces fers-plats (15) est inférieure à la profondeur des plis (12) empêchant tout contact entre le panneau supérieur (6) et le panneau inférieur (7).

Dans une dernière configuration, les renforts sont du type cornière (16) comme représentés sur les figures 10 à 13.

Ces cornières longitudinales (16) peuvent être orientées suivant deux directions. Lorsqu'orientées vers le bas, les cornières (16) présentent une section en forme de « V » renversé, comme représenté sur les figures 10 et 11. A l'inverse, lorsqu'orientées vers le haut, les cornières (16) présentent une section en forme de « V », comme représenté sur les figures 12 et 13.

Pour le choix d'une orientation vers le bas, la hauteur des ailes des cornières (16), prenant comme plan d'origine le plan défini par les lignes de contact entre ces mêmes cornières (16) et les plis (12), projetée selon l'axe perpendiculaire au plan des panneaux grillagés (6) et (7) est suffisamment grande pour éviter tout contact entre le panneau supérieur (6) et le panneau inférieur (7) (voir figure 11).

Pour le choix d'une orientation vers le haut, la hauteur des ailes des cornières (16), prenant comme origine la ligne de contact entre ces mêmes cornières (16) et le sommet des plis (12), projetée selon l'axe perpendiculaire au plan des panneaux grillagés (6) et (7) est suffisamment grande pour éviter tout contact entre le panneau supérieur (6) et le panneau inférieur (7) (voir figure 12).

Ainsi, ces variantes caractéristiques de l'invention rigidifient davantage le platelage et permettent de résister à des charges supérieures à 500 kg.

Les éléments de renfort sont soudés par soudure HF ou semi-auto MIG-MAG.

On conçoit tout l'intérêt du platelage de l'invention, qui en raison de sa structure d'une part, et du mode de solidarisation des panneaux constitutifs du platelage entre eux, permet de supporter des charges importantes.

## Revendications

1. Dispositif de stockage et de rangement comprenant un bâti pourvu de lisses (4) définissant des zones de réception et de fixation d'au moins un platelage (5), ledit platelage comportant un panneau (6) constitué d'un treillis de fils métalliques, respectivement de fils d'appui (8) et de fils de maillage (9) soudés entre eux à leur intersection, ledit panneau (6) étant associé à un second panneau grillagé métallique inférieur (7), défini par des fils d'appui (10) et des fils de maillage (11) et comportant des zones rectilignes de pliage (12) parallèles entre elles, s'étendant selon toute une dimension principale dudit second panneau inférieur (7), et chacune formant saillie par rapport au plan défini par ledit second panneau, les deux panneaux, respectivement supérieur (6) et inférieur (7) étant associés entre eux par soudure, ***caractérisé* en ce que** les fils de maillage (9) du panneau supérieur (6) sont soudés aux fils d'appui (10) du panneau inférieur (7), de telle sorte à constituer un empilage et à conférer une rigidité accrue aux fils d'extrémité (18) constituant le prolongement des fils d'appui (8) du panneau supérieur (6), le platelage (5) reposant sur les lisses (4) du bâti au moyen lesdits fils d'extrémité (18).

2. Dispositif de stockage et de rangement selon la revendication 1, ***caractérisé* en ce que** l'apex des zones rectilignes de pliage (12) est dirigé vers le bas.

3. Dispositif de stockage et de rangement selon l'une des revendications 1 et 2, ***caractérisé* en ce que** le platelage (5) comporte des moyens additionnels de renfort fixés au niveau des zones rectilignes de pliage (12) du panneau inférieur (7).

4. Dispositif de stockage et de rangement selon la revendication 3, ***caractérisé* en ce que** les moyens additionnels de renfort sont choisis dans le groupe comprenant les fils ou fers-rond (14) de diamètre supérieur au diamètre des fils constitutifs des treillis du panneau inférieur (7), les fers plats (15) orientés perpendiculairement au plan défini par le panneau supérieur (6), et les cornières (16, 17).

## Patentansprüche

1. Lager- und Verstauvorrichtung, die ein Gestell umfasst, das mit Streben (4) versehen ist, die Zonen zur Aufnahme und Befestigung von wenigstens einem Regalbodens (5) definiert, wobei der Regalboden eine Platte (6) aufweist, der aus einem Metalldrahtgitter, jeweils aus miteinander an ihren Überschneidungen verschweißten Stützdrähten (8) und Maschendrähten (9) besteht, wobei die Platte (6) einer zweiten unteren Metallgitterplatte (7) zugeordnet ist, die von den Stützdrähten (10) und den Maschendrähten (11) definiert ist und gerade, zueinander parallele Biegezonen (12) aufweist, die sich in einer gesamten Hauptdimension der zweiten unteren Platte (7) erstrecken und wobei jede im Verhältnis zu der von der zweiten Platte definierten Ebene hervorsteht, wobei die zwei Platten, jeweils die oberen (6) und untere (7), einander durch Schweißen zugeordnet sind, **dadurch gekennzeichnet, dass** die Maschendrähte (9) der oberen Platte (6) mit den Stützdrähten (10) der unteren Platte (7) derart verschweißt sind, dass ein Stapel gebildet wird und den Enddrähten (18) eine erhöhte Steifigkeit verliehen wird, die die Verlängerung der Stützdrähte (8) der oberen Platte (6) darstellen, wobei der Regalboden (5) auf den Streben (4) des Gestells mittels der Enddrähte (18) aufliegt.

2. Lager- und Verstauvorrichtung nach Anspruch 1, **dadurch gekennzeichnet, dass** der Apex der geraden Biegezonen (12) nach unten gerichtet ist.

3. Lager- und Verstauvorrichtung nach einem der Ansprüche 1 und 2, **dadurch gekennzeichnet, dass** der Regalboden (5) zusätzliche Verstärkungsmittel aufweist, die im Bereich der geraden Biegezonen (12) der unteren Platte (7) befestigt sind.

4. Lager- und Verstauvorrichtung nach Anspruch 3, **dadurch gekennzeichnet, dass** die zusätzlichen Verstärkungsmittel aus der Gruppe ausgewählt sind, die die Drähte oder Rundeisen (14) mit einem Durchmesser, der größer als der Durchmesser der Drähte ist, die das Gitter der unteren Platte (7) bilden, die Flachdrähte (15), die senkrecht zu der Ebene ausgerichtet sind, die von der oberen Platte (6) definiert ist, und die Winkelprofile (16, 17) umfasst.

## Claims

1. A storage and arrangement device comprising a frame provided with stringers (4) defining areas for receiving and fixing at least one decking (5), said decking including a panel (6) consisting of a mesh of metal wires, respectively of support wires (8) and mesh wires (9) welded together at their intersection, said panel (6) being associated with a second lower metal mesh panel (7), defined by support wires (10) and mesh wires (11) and including rectilinear folding areas (12) parallel to each other, extending along an entire main dimension of said second lower panel (7), and each forming a projection with respect to the plane defined by said second panel, the two panels, respectively upper (6) and lower (7) panels being joined together by welding, **characterised in that** the mesh wires (9) of the upper panel (6) are welded to the support wires (10) of the lower panel (7), so as to constitute a stacking and to impart increased rigidity to the end wires (18) constituting the extension of the support wires (8) of the upper panel (6), the decking (5) resting on the stringers (4) of the frame by means of said end wires (18) .

2. The storage and arrangement device according to claim 1, **characterised in that** the apex of the rectilinear folding areas (12) is directed downwards.

3. The storage and arrangement device according to one of claims 1 and 2, **characterised in that** the decking (5) includes additional reinforcing means fixed at the rectilinear folding areas (12) of the lower panel (7).

4. The storage and arrangement device according to claim 3, **characterised in that** the additional reinforcing means are selected from the group comprising wires or round steel bars (14) of diameter greater than the diameter of the wires constituting the mesh of the lower panel (7), the flat steel bars (15) oriented perpendicular to the plane defined by the upper panel (6), and the angles (16, 17).
